# FASCICULE DE BREVET EUROPEEN

(11) **EP 0 303 654 B1**
(45) Date de publication et mention de la délivrance du brevet: **27.11.1991**
(21) Numéro de dépôt: 88901850.3
(22) Date de dépôt: 09.02.1988
(51) Int. Cl.: B65B 61/24

(54) **PROCEDE POUR FORMER LE FOND D'UN SACHET EN MATIERE SYNTHETIQUE SOUPLE ET DISPOSITIF POUR SA MISE EN OEUVRE**
VERFAHREN ZUR BILDUNG DES BODENS EINES BEUTELS AUS FLEXIBLEM THERMOPLASTISCHEM MATERIAL UND VORRICHTUNG ZUR DURCHFÜHRUNG DES VERFAHRENS
PROCESS FOR FORMING THE BASE OF A BAG IN FLEXIBLE SYNTHETIC MATERIAL, AND DEVICE FOR IMPLEMENTING SAID PROCESS

(30) Priorité: 19.02.1987 FR 8702436
(43) Date de publication de la demande: 22.02.1989
(73) Titulaire: SOCIETE GENERALE DES EAUX MINERALES DE VITTEL, F-88800 Vittel (Vosges) (FR)
(72) Inventeur: CAZES, Michel, F-88800 Vittel (FR)
(74) Mandataire: Poupon, Michel
(86) Numéro de dépôt international: FR8800070
(87) Numéro de publication internationale: WO8806125

(56) Documents cités:
- EP-A- 0 142 456
- FR-A- 1 329 553

## Description

La présente invention a pour objet un dispositif pour former le fond d'un sachet en matière synthétique souple à partir d'un coussin en matière synthétique rempli de liquide et pour lui donner de la stabilité, comportant une poutre-support de largeur inférieure à la largeur du coussin et sur laquelle est disposé celui-ci de manière à ce que les deux coins inférieurs du coussin débordent par rapport à la poutre en tendant vers le bas, avec application sur chaque côté de la poutre de la mâchoire d'une pince dont l'effort de pression exercé chasse le liquide contenu dans les deux coins précités, puis soudure selon deux lignes qui donneront la stabilité au sachet, déterminant ainsi deux oreilles correspondant aux coins.

Un dispositif de ce type a fait l'objet du document EP-A-0142456 au nom de la demanderesse, qui est incorporé ici par voie de référence.

Dans ce dispositif on dispose le coussin rempli sur une poutre-support de largeur inférieure à la largeur du coussin de manière à ce que les deux coins inférieurs du coussin débordent par rapport à la poutre en tendant vers le bas, puis on applique sur chaque côté de la poutre une pince dont l'effort de préhension exercé chasse le liquide contenu dans les deux coins précités, avec soudure ultérieure selon deux lignes qui donneront la stabilité au sachet, déterminant ainsi deux oreilles correspondant aux coins.

Bien que ce dispositif donne entière satisfaction, il est apparu qu'il était encore possible de le perfectionner.

En effet, lorsque les mâchoires de la pince viennent s'appliquer sur les coins pour en chasser le liquide qui y est contenu, on risque d'obtenir parfois une évacuation imparfaite du liquide car l'effort exercé l'est perpendiculairement au plan desdits coins.

De la même manière, le document FR-A-1329553 décrit un dispositif de formage et fermeture d'un emballage dans lequel un galet coopère avec une surface de contre-appui, ledit galet étant articulé sur une pince de manière à ce que lors de l'avancement de celle-ci vers l'endroit à souder le point de contact du galet sur le sachet se déplace progressivement, de manière à chasser également progressivement le liquide vers l'intérieur du sachet.

La cinématique est cependant complexe et non transposable au problème spécifique à résoudre, c'est-à-dire l'élimination du liquide dans des cornes d'un coussin souple disposé sur une poutre support, les coins inférieurs du coussin débordant par rapport à la poutre en tendant vers le bas.

La présente invention a pour objet de remédier à ces inconvénients des dispositifs de l'art antérieur.

Conformément à l'invention on propose à cette fin un dispositif du type décrit en exergue dans lequel les mâchoires comportent chacune un flasque concave qui coopère avec une surface de contre appui plane ou elle-même constituée d'un flasque identique, lesdits flasques concaves étant articulés à rotation sur chaque mâchoire de manière à ce que lors de l'avancement de celle-ci vers le coin à souder le point de contact du flasque sur le coin du sachet se déplace progressivement vers le haut, de manière à chasser progressivement le liquide contenu dans ledit coin vers le haut, c'est-à-dire l'intérieur du sachet, chaque pince étant constituée d'une paire de mâchoires mobiles en translation plane l'une par rapport à l'autre, et chaque flasque étant sollicité en pression tendant à les maintenir en saillie par un moyen élastique.

On comprendra mieux l'invention à l'aide de la description faite ci-après d'un mode de mise en oeuvre donné à titre d'exemple non limitatif, en référence aux dessins annexés dans lesquels :
- la figure 1 est une vue en perspective d'une pince pour la mise en oeuvre du procédé selon l'invention, au repos ;
- la figure 2 est une vue identique à celle de la figure 1, en position finale de soudure.

Le dispositif se compose par exemple d'une paire de mâchoires (100,101) mobiles en translation dans un plan horizontal l'une par rapport à l'autre, par exemple sous l'action de vérins tels que (102).

Sur leurs faces frontales, celles-ci sont munies de moyens de soudure (103,104) en eux mêmes connus et qui ne seront pas décrits plus en détail.

Sur la face inférieure de chaque mâchoire est rapporté un flasque (105,106) articulé à rotation sur celle-ci selon un axe (107,108).

Les flasques sont sollicités en pression tendant à les maintenir en saillie, en direction l'un de l'autre, par un moyen élastique tel que ressort (109) ou ressort-lame (110).

Lors de la mise en oeuvre du procédé décrit dans le brevet principal, un coin du sachet est disposé entre les deux flasques et, respectivement, les mâchoires. Il est à ce stade rempli de liquide.

Pour chasser ce liquide on rapproche les deux mâchoires l'une de l'autre, qui viennent alors en contact par les extrémités basses (111,112) de leurs flasques respectifs. Au fur et à mesure du rapprochement des mâchoires (100,101), le point de contact entre les flasques remonte vers le haut, chassant ainsi le liquide du coin qui y est inséré.

En position finale, représentée figure 2, les flasques sont en contact par leurs extrémités supérieures (113,114). Le liquide est totalement chassé et la soudure est opérée par les mâchoires.

Bien entendu, on peut apporter un certain nombre de variantes. Ainsi, par exemple, l'une des mâchoires peut comporter seulement une aile plane, perpendiculaire au plan horizontal des mâchoires, l'autre mâchoire comportant un flasque tel que décrit précédemment.

## Revendications

1. Dispositif pour former le fond d'un sachet en matière synthétique souple à partir d'un coussin en matière synthétique rempli de liquide et pour lui donner de la stabilité, comportant une poutre-support de largeur inférieure à la largeur du coussin et sur laquelle est disposé celui-ci de manière à ce que les deux coins inférieurs du coussin débordent par rapport à la poutre en tendant vers le bas, avec application sur chaque côté de la poutre de la mâchoire (100,101) d'une pince dont l'effort de pression exercé chasse le liquide contenu dans les deux coins précités, puis soudure selon deux lignes qui donneront la stabilité au sachet, déterminant ainsi deux oreilles correspondant aux coins, caractérisé en ce que les mâchoires comportent chacune un flasque concave (105-106) qui coopère avec une surface de contre appui plane ou elle-même constituée d'un flasque identique, lesdits flasques concaves étant articulés à rotation sur chaque mâchoire de manière à ce que lors de l'avancement de celle-ci vers le coin à souder le point de contact du flasque sur le coin du sachet se déplace progressivement vers le haut, de manière à chasser progressivement le liquide contenu dans ledit coin vers le haut, c'est-à-dire l'intérieur du sachet, chaque pince étant constituée d'une paire de mâchoires (100,101) mobiles en translation plane l'une par rapport à l'autre, et chaque flasque étant sollicité en pression tendant à les maintenir en saillie par un moyen élastique (109,110).

## Patentansprüche

1.Vorrichtung zur Herstellung eines Bodens eines Beutels aus weichem Kunststoffmaterial aus einem mit Flüssigkeit gefüllen Kissen aus Kunststoffmaterial und mit einem Träger einer kleineren Breite als die Breite des Kissens zur Versteifung, auf dem dieses ein einer Weise angeordnet ist, daß die beiden unteren Ecken des Kissens sich über den Träger nach unten erstrecken, wobei auf jeder Seite des Trägers der Klammer (100, 101) eine Klemme angeordnet ist, deren Druckwirkung die in den besagten zwei Ecken befindliche Flüssigkeit verdrängt, wobei anschließend entlang von zwei Linien geschweißt wird, die dem Beutel Stabilität verleihen, wobei sich dadurch zwei den Ecken entsprechende Ohren bilden, dadurch gekennzeichnet, daß die Klammern jeweils eine konkave Andruckfläche (105, 106) aufweissen, die mit einer ebenen Gegendruckoberfläche zusammenwirkt oder selbst aus einer identischen Andruckfläche besteht, daß die konkaven Flächen in einer Rotationsbewegung auf jeder Klemme verschwenkbar sind, so daß bei einem Vortrieb von dieser zu der zu schweißenden Ecke hin sich nach und nach der Kontakpunkt der Andruckfläche auf der Ecke des Klissens nach oben verschiebt, so daß die in der besagten Ecke enthaltene Flüssigkeit immer weiter nach oben verdrängt wird, d.h. in das Innere des Beutels, daß jede Klemme aus einem Paar von in ebener Translationsbewegung zueinander beweglichen Klammern (100, 101) besteht und daß jede Andruckfläche in Druckwirkung durch ein elastisches Mittel (109, 110) im Überhang gehalten wird.

## Claims

1. Device for forming the bottom of a bag of flexible synthetic material from a cushion of synthetic material filled with liquid and to give it stability, comprising a supporting beam which has a width smaller than the width of the cushion and on which the cushion is arranged so that the two lower corners of the cushion project with respect to the beam while tending downwardly, with application on each side of the beam of the jaw (100, 101) of a gripper of which the pressing power exerted flushes the liquid contained in the aforementioned two corners, then welding along two lines which will give stability to the bag, thus defining two ears corresponding to the corners, characterised in that the jaws each comprise a concave cheek (105-106) which co-operates with an opposing surface which is plane or is itself constituted by an identical cheek, said concave cheeks being rotatably articulated on each jaw such that, during the advance of the jaw toward the corner to be welded, the point of contact of the cheek on the corner of the bag travels progressively upwardly so as progressively to flush the liquid contained in said corner upwardly, that is toward the interior of the bag, each gripper consisting of a pair of jaw (100, 101) capable of planar translation relative to one another and each cheek being urged by pressure tending to keep them jutting out by an elastic means (109, 110).
